# EUROPÄISCHE PATENTSCHRIFT

(11) **EP 2 772 695 B1**
(45) Veröffentlichungstag und Bekanntmachung des Hinweises auf die Patenterteilung: **21.04.2021**
(21) Anmeldenummer: 14002209.6
(22) Anmeldetag: 27.06.2014
(51) Int. Cl.: F24C 15/20

(54) **Dunstabzugshaube**
Extractor hood
Hotte aspirante

(43) Veröffentlichungstag der Anmeldung: 03.09.2014
(73) Patentinhaber: V-Zug AG, 6300 Zug (CH)
(72) Erfinder: Degelo, Thomas, 8908 Hedingen (CH); Blättler, Marcel, 6386 Wolfenschiessen (CH)
(74) Vertreter: Sutter, Kurt

(56) Entgegenhaltungen:
- EP-A1- 1 624 254
- EP-A1- 2 420 736
- EP-A1- 2 420 738

## Beschreibung

### Gebiet der Erfindung

Die vorliegende Erfindung bezieht sich auf einen Dunstabzug mit einem Fettfilter, einem Saugsystem zur Beaufschlagung dieses Fettfilters mit Unterdruck, um zu reinigende Gase, insbesondere durch Kochdünste verunreinigte Luft, durch diesen Fettfilter zu fördern, und mit einer Abdeckung, welche die Saugwirkung des Saugsystems auf spaltförmige Öffnungen am Rand des Abzugs beschränkt.

### Hintergrund

Dunstabzugshauben mit Randabsaugung sind bekannte Produkte für private Kücheneinrichtungen und kommerziell erhältlich. Dunstabzugshauben dieser Art werden typischerweise an einer Wand oberhalb der Kochstelle montiert oder an der Decke über der Kochstelle befestigt.

Weitere Dunstabzugsvorrichtungen für Haushaltsküchen, welche neben der Kochstelle angeordnet sind, sind bekannt, bei denen ebenfalls im Normalbetrieb die Luft zunächst durch einen Luftspalt in den Dunstabzug gesaugt wird und nach dem Einzug in den Dunstabzug eine Umlenkung erfährt, um in Richtung des Orts des Fettfilters transportiert zu werden. Beispiele dieser Vorrichtungen werden im Handel unter den Namen "Tischhaube" oder "Downdraft-Haube" angeboten.

Bei dieser Art von Dunstabzügen mit Randabsaugung kann es im Betrieb vorkommen, dass sich Rückstände, welche von der angesaugten Luft transportiert werden, im Luftkanal zwischen dem Ansaugspalt und dem Fettfilter im Abzugsschacht bzw. Luftkanal absetzen. Solche Ablagerungen sind unerwünscht und führen zu Verunreinigungen, welche schwer zu entfernen sind.

Im Gegensatz zu grösseren, kommerziellen Dunstabzugsvorrichtungen sind Dunstabzüge für private Kücheneinrichtungen normalerweise nicht ausgelegt, um beispielsweise durch Abspritzen und/oder durch den Einsatz von Scheuermitteln regelmässig (täglich) gereinigt zu werden.

In EP 2 420 736 wird eine Filtereinheit für eine Dunstabzugshaube beschrieben mit einer Frontplatte und mindestens einem Filterelement. Die Filtereinheit umfasst einen Sammelraum zum Sammeln von Verunreinigungen, wobei der Sammelraum zumindest teilweise durch eine Abdeckschiene gebildet ist, die mit der Frontplatte verbunden ist. Weiterer Stand der Technik ist den Dokumenten EP 2 420 738 und EP 1 624 254 zu entnehmen.

Es besteht daher die Aufgabe, Dunstabzugsvorrichtungen mit Randabsaugung für private Kücheneinrichtungen so zu gestalten, dass unerwünschte Ablagerungen, insbesondere Fettrückstände, einfach zu entfernen sind.

### Darstellung der Erfindung

Gemäss der vorliegenden Erfindung wird eine Dunstabzugsvorrichtung mit Randabsaugung bereitgestellt, welche mindestens eine spaltförmige Einzugsöffnung für angesaugte Luft aufweist, welche entlang eines äusseren Rands einer zentralen luftundurchlässigen Abdeckplatte verläuft, einen Haubenschirm mit mindestens einem zentralen luftdurchlässigen Fettfilter, welcher einen Abzugsschacht oder Kamin abschliesst, wobei zumindest ein zentraler Bereich des Fettfilters (und des Haubenschirms) im Betrieb durch die Abdeckplatte von einer Kochstelle abgeschirmt ist und mit der spaltförmigen Einzugsöffnung durch einen Luftkanal verbunden ist, dessen innere Begrenzungsflächen luftundurchlässigen Flächen des Haubenschirms und der luftundurchlässigen Abdeckplatte sind, wobei die Begrenzungsflächen so geformt sind, dass die der spaltförmige Einzugsöffnung gegenüberliegenden Begrenzungsflächen einen in die spaltförmige Einzugsöffnung eintretenden Luftstrom um mindestens 45 Grad umlenken, wobei die umlenkenden Teile der der spaltförmige Einzugsöffnung gegenüberliegenden Begrenzungsflächen des Luftkanals zumindest teilweise von einem vom Rest des Haubenschirms und der Abdeckplatte trenn- und wiedereinsetzbaren Einsatzteil bilden.

Ein Element hat eine abschirmende bzw. abdeckende Wirkung im Sinne der Erfindung, wenn es die gradlinige Bewegung der Kochdünste vom Ort ihrer Entstehung, d.h. der Kochstelle, zum abgeschirmten Element unterbricht und somit die angesaugte Luft zwingt, einen Umweg durch die spaltförmige Einzugsöffnung zu machen.

Die Dunstabzugsvorrichtung ist bevorzugterweise eine Dunstabzugshaube ohne beweglichen Auszug, also eine Dunstabzugshaube, bei der die Abdeckplatte und der Rest des Haubenschirms im Betrieb nicht relativ zueinander bewegt werden, bzw. bei der die spaltförmige Einzugsöffnung eine konstante Entfernung zum Fettfilter aufweist. Dennoch kann die Abdeckplatte an der Dunstabzugsvorrichtung beweglich gelagert oder trenn- und wieder einsetzbar befestigt sein, insbesondere in Ausführungsformen, bei welchen im betriebsbereiten Zustand das Einsatzteil teilweise von der Abdeckplatte abgedeckt wird, und die Trennung bzw. das Wiedereinsetzen des Einsatzteils durch die Abdeckplatte in ihrem geschlossenen betriebsbereiten Zustand blockiert wird. Bei einer solchen erfindungsgemässen Ausgestaltung von Abdeckplatte und Einsatzteil kann das Einsatzteil bei geschlossener, betriebsbereiter Stellung nicht von dem Rest der Dunstabzugsvorrichtung getrennt werden. Daher wird zur Reinigung zunächst die Abdeckplatte von einer Betriebslage in eine Wartungslage bewegt oder von der Dunstabzugsvorrichtung getrennt.

Durch die Verwendung eines Einsatzteils können die Flächen, welche den Luftspalt begrenzen und an denen sich somit verstärkt Fettrückstände ablagern, mit dem Einsatzteil getrennt vom Rest des Dunstabzugs gereinigt werden. Dazu ist das Material des Einsatzteils bevorzugt spülmaschinenfest, z.B. aus Edelstahl oder einem widerstandsfähigen Kunststoff.

Das Einsatzteil weist bevorzugterweise magnetische Befestigungsmittel auf, welche das Einsatzteil auflösbare Weise mit dem Rest der Dunstabzugsvorrichtung verbinden. Die Befestigungsmittel sind bevorzugt so geformt, dass sie ein Verrutschen des Einsatzteils entlang des Haubenschirms verhindern. Das Einsatzteil weist dazu bevorzugterweise noch Positioniermittel auf, welche mit Positioniermitteln am Rest des Dunstabzugs zusammenwirken und die Position des Einsatzteil beim Einsetzen definieren und bevorzugterweise ein Verrutschen des Einsatzteils im eingesetzten Zustand verhindern. Diese Positioniermittel können beispielsweise einander angepasste positive und negative Profile oder Konturflächen auf dem Einsatzteil und den entsprechenden Kontaktflächen des Haubenschirms sein. In einer bevorzugten Ausführungsform sind die Befestigungsmittel und die Positioniermittel an einem Ort kombiniert.

Ist beispielsweise die Abdeckung in ihrer Wartungsposition oder vom Rest des Dunstabzugs getrennt, wird das Einsatzteil zugänglich und kann vom Benutzer durch einfachen Zug an der magnetischen Befestigung zur Reinigung von der Dunstabzugsvorrichtung getrennt werden. Zu diesem Zweck weist das Einsatzteil bevorzugterweise noch einen oder mehrere Griffe auf.

In Ausführungsformen, bei denen die spaltförmige Einzugsöffnung länger ist und beispielsweise rund um die Abdeckplatte verläuft oder aus mehreren Teilstücken besteht, können anstelle eines Einsatzteils auch mehrere Einsatzteile verwendet werden. Bevorzugterweise sind die Einsatzteile baugleich und untereinander austauschbar. Ein längerer Abschnitt der Einzugsöffnung, beispielsweise ein rundumlaufender Einzugsspalt einer über der Kochstelle aufgehängten Dunstabzugshaube, kann somit zwei oder mehr identische Einsatzteile aufweisen.

Das Einsatzteil oder die Einsatzteile und der Fettfilter oder die Fettfilter der Dunstabzugsvorrichtung sind bevorzugterweise als separate Bauteile der Dunstabzugsvorrichtung ausgebildet. Es kann jedoch für manche Dunstabzugsvorrichtungen von Vorteil sein, wenn der Fettfilter und das Einsatzteil ein einziges Bauteil bilden, so dass das Einsatzteil eine vorzugsweise luftundurchlässige Verlängerung des Fettfilters bildet und mit diesem zum Reinigen vom Rest der Dunstabzugsvorrichtung getrennt wird.

Aufgrund seiner Funktion ist das Einsatzteil am Eingang des Luftkanals zum zentralen Fettfilter angeordnet. Es kann daher auch Fettabscheider, zum Beispiel in Form von Gittern aus Streckmetall, aufweisen, welche in den Luftkanal hineinreichen bzw. quer zum Luftkanal angeordnet sind.

Besonders bevorzugt ist die Dunstabzugsvorrichtung gemäss dieser Erfindung eine Dunstabzugshaube mit umlaufender Randabsaugung und so ausgestaltet, dass sie im Betriebszustand oberhalb der Kochstelle angebracht wird. In dieser Ausführungsform ist die Abdeckplatte bevorzugterweise mittels Scharnieren mit dem Rest der Dunstabzugsvorrichtung verbunden und wird zur Reinigung der Einsatzteile vom Benutzer nach unten geklappt. Die erfindungsgemässe Vorrichtung lässt sich allerdings auch auf andere Arten von Dunstabzugsvorrichtungen anwenden, so zum Beispiel auf Tischhauben oder Downdrafthauben.

Bei grösseren Dunstabzugsvorrichtungen kann die Abdeckplatte auch aus mehreren Teilstücken bestehen.

Die Dunstabzugsvorrichtung weist noch in bekannter Weise im Abzugsschacht oder Kamin ein Gebläse zum Erzeugen eines Unterdrucks auf. Sie kann ferner auch besonders im Umluftbetrieb noch weitere im Abzugsschacht gelagerte Filter aufweisen.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
FIG. 1A und 1B eine perspektivische Ansicht einer bekannten Dunstabzugshaube mit Randabsaugung und beweglich aufgehängter Abdeckplatte im geschlossenen, betriebsbereiten Zustand (FIG. 1A) bzw. im geöffneten, reinigungsbereiten Zustand (FIG. 1B);
FIG. 2A eine perspektivische Ansicht einer Dunstabzugshaube gemäss eines Beispiels der Erfindung im geöffneten, reinigungsbereiten Zustand;
FIG. 2B ein Detail der Dunstabzugshaube in FIG. 2A;
FIG. 2C einen vertikalen Schnitt der Dunstabzugshaube in FIG. 2A;
FIG. 3A - 3C weitere Illustrationen der prinzipiellen Wirkungsweise der Erfindung;
FIG. 4 die perspektivische Darstellung eines Einsatzteils gemäss eines Beispiels der Erfindung in drei verschiedenen Orientierungen;
FIG. 5A - 5C verschiedene Stufen bei der Entnahme eines Einsatzteil zum Reinigen in schematischen Querschnitten bzw. einer perspektivischen Ansicht; und
FIG. 6 und 7 schematische Ansichten weiterer Beispiele gemäss der Erfindung.

### Wege zur Ausführung der Erfindung

Eine schematische perspektivische Vollansicht einer bekannten Dunstabzugshaube 10 wird in den Figuren 1A und 1B gezeigt. Die Haube besteht aus einem Abzugsschacht oder Kaminteil 11, und einem unteren, fest mit dem Abzugsschacht 11 verbundenen Haubenschirm 12, an welchem mittels Scharnieren eine klappbare Abdeckplatte 13 befestigt ist. Dabei zeigt FIG. 1A die Dunstabzugshaube im geschlossenen Zustand und FIG. 1B die Dunstabzugshaube im geöffneten Zustand. Eine Dunstabzugshaube dieser Art wird beispielsweise über einem Kochherd installiert und kann typischerweise in einem Abzugsmodus oder in einem Umluftmodus konfiguriert sein. Im Umluftmodus wird die angesaugte Luft durch eine Öffnung 111 mit zusätzlichen geruchsbindenden Filter im Kamin 11 zurück in den Raum gefördert.

Der Haubenschirm 12 weist einen äusseren Rahmen 120 auf, welche auf einer Seite (in dem gezeigten Beispiel die Unterseite) über die zentrale innere Fläche hinausragt und so auf dieser Seite einen umlaufenden Rand bildet. Die Abdeckplatte 13 dient als eine luftundurchlässige Prallfläche, so dass im geschlossenen Zustand (FIG. 1A) die Luft lediglich durch den umlaufenden Spalt 121 zwischen dem Aussenrand der Abdeckplatte 13 und dem umlaufenden Rand des Rahmens 120 des Haubenschirms 12 angesaugt wird. Die Abdeckplatte 13 kann beispielsweise aus Glas, Plastik oder Metall bestehen. Im gezeigten Beispiel weist die Abdeckplatte 13 noch nach innen gerichtete Abstandshalter 131 auf. Die Dimensionen der Abstandshalter 131 definieren die Höhe des Luftkanals zwischen dem Einzugsspalt 121 und der zentral angeordneten Einzugsöffnung in den Kamin 11. Der Luftkanal wird im Wesentlichen von der inneren Unterseite des Haubenschirms 12 und der im geschlossenen Zustand nach oben orientierten Innenfläche der Abdeckplatte 13 begrenzt. Der Luftkanal ermöglicht, dass Luft welche durch den Einzugsspalt 121 angesaugt wird, zur Mitte des Haubenschirms 12 strömen und durch den Fettfilter 123 in den Kamin 11 gesaugt werden kann. Die äussere Fläche der Abdeckplatte 13 ist im Betriebszustand direkt den Dämpfen der Kochstelle ausgesetzt und schirmt den zentralen Bereich der Dunstabzugshaube mit dem Fettfilter 123 gegen diese Dünste ab.

Zur Reinigung bzw. Wartung wird die Abdeckplatte 13 wie in FIG. 1B gezeigt nach unten geklappt. In diesem Zustand sind sowohl die Lampen 122 als auch der zentrale Fettfilter 123 zugänglich. Bedarf der Fettfilter 123 einer Reinigung, so kann er wie in FIG. 1B angedeutet, bei geöffneter Abdeckplatte 13 der Dunstabzugshaube 10 entnommen werden und in diesem separaten Zustand beispielsweise in einer Geschirrspülmaschine gereinigt werden.

Die in FIG. 1A und 1B dargestellten und oben beschriebenen Elemente bzw. Funktionsweisen einer Dunstabzugshaube sind bekannt. Im Folgenden wird ein erfindungsgemässes Beispiel ausgehend von der in FIG. 1A und 1B dargestellten Dunstabzugshaube 10 beschrieben, wobei Elemente, welchen den Beispielen gemeinsam sind oder in ihrer Funktion übereinstimmen, mit den gleichen Bezugszeichen wie FIG. 1A und 1B gekennzeichnet sind.

Die in FIG. 2A und 2B dargestellte Dunstabzugshaube 10 weist ebenfalls ein Kamin 11, einen festen Haubenschirm 12 und eine klappbare Abdeckplatte 13 auf. Der Fettfilter 123 besteht aus 3 Teilen, wobei jedes Teil für sich zum Reinigen von dem Haubenschirm 12 gelöst werden kann. Die dargestellte Dunstabzugshaube 10 weist weiter drei Lampen 122 im Haubenschirm 12 auf.

Auf der inneren Fläche des Haubenschirms 12 sind fünf baugleiche Einsatzteile 124 angebracht. Diese sind auf der Fläche bzw. den Flächen des Haubenschirms 12 zwischen den Fettfilter 123 und inneren Rand des umlaufenden Rahmens 120 angebracht.

Zwei dieser Einsatzteile 124 in einer Ecke des Haubenschirms 12 sind in dem vergrösserten Ausschnitt von FIG. 2B dargestellt. Die Einsatzteile 124 sind so angeordnet, dass sie beim betriebsbereiten Zustand der Dunstabzugshaube 10, d.h. wenn die Abdeckhaube 13 geschlossen ist, zumindest weitgehend die dem Luftspalt 121 gegenüberliegende innere Fläche(n) zu Beginn des Luftkanals 125 bilden.

Dieser Aspekt der Einsatzteile 124 ist ebenfalls in FIG. 2C sichtbar, welche einen senkrechten Schnitt durch die Mitte der Dunstabzugshaube 10 zeigt. Die Dunstabzugshaube 10 ist in diesem Beispiel für eine Wandmontage ausgelegt. Der Haubenschirm 12 formt in dieser Variante einen im Wesentlichen U-förmigen Schirm um den zentralen Kamin 11, welcher direkt an der Wand montiert ist. In FIG. 2C ist das Gebläse 112 im Kamin 11 dargestellt, mit welchem die Küchendünste oder Wrasen durch den Einzugsspalt 121 in die Dunstabzugshaube gesaugt werden. Der Einzug zum Kamin 11 wird vom Fettfilter 123 abgedeckt. Der Fettfilter 123 ist dabei so ausgelegt, dass er sich bis über einem Teil des umlaufenden Einzugsspalts 121 erstreckt. Bei einer typischen Wandmontage der Dunstabzugshaube 10 ist dieser Teil des umlaufenden Einzugsspalts 121 derjenige Teil, welcher entlang der Wand verläuft.

Die übrigen Abschnitte oder Teile des umlaufenden Einzugsspalts 121 werden jedoch wie dargestellt von den Einsatzteilen 124 abgegrenzt, welche die Seitenflächen bzw. Begrenzungsflächen des Haubenschirms 12 in der unmittelbaren Umgebung dieser Abschnitte des Einzugsspalts 121 bilden.

Die Luftströme bei eingeschaltetem Gebläse 112 sind in FIG. 2C durch Pfeile gekennzeichnet. Wie gezeigt, tritt die Luft im wandnahen Bereich des Einzugsspalts 121 ohne Umlenkung direkt durch den Fettfilter 123 in den Kaminraum.

Entlang der übrigen Abschnitte des Einzugsspalts 121 wird die angesaugten Luft nach dem Passieren des Einzugsspalts 121 zunächst in dem Luftkanal 125 zwischen der inneren Begrenzungsfläche des Haubenschirms 12 und der Abdeckplatte 13 in Richtung des Kamins 11 befördert und passiert dort den Fettfilter 123. Es ist zu beobachten, dass die Luft, welche durch die übrigen Abschnitte des Einzugsspalts 121 tritt, unmittelbar nach dem Einzugsspalt eine Umlenkung erfährt.

In den schematischen FIG. 3A - 3C wird dargestellt, welche Folge die Umlenkung der Luft in diesem Bereich hat und welches die Vorteile der vorliegenden Erfindung ausmachen. Im Betrieb der Dunstabzugshaube 10 verläuft der Strom der angesaugten Luft wie durch die Pfeile dargestellt. Der Luftstrom wird durch den Einzugsspalt 121 zwischen dem Haubenrand 120 und der Abdeckplatte 13 in den Luftkanal 125 gesaugt, welcher zwischen der Unterseite des Haubenschirms 12 und der Oberseite der Abdeckplatte 13 verläuft. Im Zentrum der Haube 10 passiert die angesaugte Luft den zentralen Fettfilter 123 und steigt im Kamin 11 nach oben.

Dabei zeigt FIG. 3A die Grundelemente einer bekannten Dunstabzugshaube, wie sie beispielsweise in FIG. 1 dargestellt ist, d.h. ohne Einsatzteile gemäss der vorliegenden Erfindung. Durch die Umlenkung der angesaugten Luft kommt es gerade an den Wandteilen, welcher dem Einzugsspalt 121 gegenüberliegen, zur vermehrten Ablagerungen von Rückständen 30. Bei der Dunstabzugshaube nach FIG. 3B hingegen, sind die exponierten Flächen, an denen eine solche Ablagerung 30 stattfindet, Teile der Einsatzteile 124 und können auf einfache Weise und ohne Werkzeug vom Benutzer vom Rest der Abzugshaube getrennt, gereinigt und wieder eingesetzt werden.

Das Einsatzteil 124 von FIG. 3B bildet im Wesentlichen eine an der Unterseite des Haubenschirms 10 anliegende Fläche in dem Eingangsbereich des Luftkanals 125, indem die angesaugte Luft umgelenkt wird. Das Einsatzteil 124 von FIG. 3C weist dagegen zusätzlich noch ein quer zum Luftkanal 125 gespanntes gitterförmiges Streckmetall auf, an dem sich ebenfalls Rückstände 30 ablagern können. Es ist jedoch zu beachten, dass ein solcher quer zum Luftkanal 125 angeordneter zusätzlicher Fettabscheider zwar auf der einen Seite die Effizienz der Fettabscheidung erhöhen kann, auf der anderen Seite jedoch die Saugleistung der Dunstabzugshaube 10 bei gegebener Motorleistung verringert. Daher kann es vorteilhafter sein, das Einsatzteil 124 so zu gestalten, dass der Luftkanal 125 möglichst frei von Strömungshindernissen bleibt und (wie in dem Beispiel von FIG. 3B gezeigt) auf zusätzliche Fettabscheider an dieser Stelle zu verzichten.

In FIG. 4 wird das Beispiel eines Einsatzteils 124 in drei verschiedenen perspektivischen Ansichten gezeigt. Ein Einsatzteil 124 besteht im Wesentlichen aus zwei Seitenblechen 124-3, die an ihren jeweils gegenüberliegenden Kanten durch ein erstes Querblech 124-1 und ein zweites Querblech 124-2 verbunden sind. Das erste Querblech 124-1 bildet im eingesetzten Zustand des Einsatzteils 124 die dem Einzugsspalt 121 gegenüberliegende Wandfläche des Haubenschirms 12. Das zweite Querblech 124-2 bildet eine Fläche, welche der Kontur der Abdeckplatte 13 im geschlossenen Zustand folgt oder diese berührt, so dass im betriebsbereiten Zustand die angesaugte Luft im Wesentlichen durch die Öffnung zwischen den beiden Querblechen 124-1, 124-2 und den zwei Seitenblechen 124-3 fliesst und dann in den Luftkanal 125 eintritt. Die Abscheidung von Fettrückständen aus der Luft geschieht dabei in erster Linie am ersten Querbleche 124-1.

Wie bereits im Zusammenhang mit FIG. 3 erwähnt, ist es ebenfalls möglich, zwischen den beiden Querblechen 124-1, 124-2 zusätzliche Fettabscheider anzubringen, beispielsweise in Form eines gitterförmigen Streckmetalls 124-5.

An dem ersten Querblech 124-1, welches im eingesetzten Zustand des Einsatzteils zumindest teilweise an dem Haubenschirm 12 anliegt, sind ebenfalls Teile einer magnetischen Halterung 124-4 in Form eines positiv geformten Profils montiert, mit denen das Einsatzteil 124 am Haubenschirm 12 (in einem entsprechend geformten negativen Profil) verankert wird.

Im Folgenden wird mit Hinweis auf die FIG.5 der Vorgang des Entfernens bzw. des (Wieder-)Einsetzens eines Einsatzteil 124 beschrieben, wie es in FIG. 4 dargestellt ist.

Die Querschnittsansicht von FIG. 5A zeigt das Einsatzteil 124 im eingesetzten und betriebsbereiten Zustand und die Abdeckplatte 13 ebenfalls im geschlossenen und betriebsbereiten Zustand. Die Magnethalterung 124-4 ist innerhalb einer Vertiefung 126, welche dem positiven Profil 124-4 angepasst ist, im Haubenschirm 12 verankert. Somit kann das Einsatzteil 124 nicht in seitliche Richtung, d.h. entlang des Haubenschirms 12, verrutschen.

Die Querschnittsansicht von FIG. 5B zeigt das Einsatzteil 124 in einem vom Haubenschirm 12 gelösten Zustand, wobei sich die Abdeckplatte 13 zur Entnahme des Einsatzteils 124 bereits im geöffneten Zustand befindet, d.h im vorliegenden Beispiel nach unten geklappt. Das Einsatzteil 124 kann durch einfachen Zug in Richtung senkrecht zur Hauptebene des Haubenschirms 12 aus seiner dauermagnetischen Verankerung 126, 124-4 gelöst werden. In FIG. 5C sind die in der Querschnittsansicht von FIG. 5B dargestellten Elemente nochmals in perspektivischer Ansicht wiedergegeben. Ein Einsatzteil 124 ist im getrennten Zustand dargestellt, während weitere Einsatzteile 124 noch im Haubenschirm 12 verankert dargestellt sind.

In FIG. 6 ist ein Beispiel einer Variante der vorliegenden Erfindung dargestellt. Gleiche oder in ihrer Funktionsweise ähnlichem Elemente sind wieder mit den gleichen Bezugszeichen markiert wie in den vorangehenden Beispielen. Das Beispiel zeigt eine Dunstabzugshaube 10 mit einem Kamin 11 und einem festen Haubenschirm 12. Wie in den oben beschriebenen Beispielen ist der zentrale innere Bereich des Haubenschirms 12 mit dem Kamin 11 von der Kochstelle durch eine Abdeckplatte 13 abgeschirmt, so dass die Kochdämpfe bzw. Wrasen lediglich durch einen umlaufenden Spalt 121 in die Dunstabzugshaube 10 gesaugt werden.

Im Gegensatz zu den oben beschriebenen Beispielen weist das Beispiel nach FIG. 6 jedoch kein von dem zentralen Fettfilter oder von den zentralen Fettfiltern 123 separates Einsatzteil 124 im Bereich der Haube auf, welche dem Einzugsspalt 121 gegenüberliegt. In dem Beispiel von FIG. 6A ist dagegen der zentrale Fettfilter 123 so weit verlängert, dass sich seine Randbereiche bis zu den Teilen des Haubenschirms 12 erstrecken, welche dem Einzugsspalt 121 gegenüberliegen. In dieser Anordnung kann der im Betrieb angesaugte Luftstrom noch vor der Umlenkung in die Richtung des zentralen Kamins 11 durch den Fettfilter 123 gereinigt werden.

In dem Beispiel nach FIG. 6B hingegen bleibt der zentrale Fettfilter 123 auf einen inneren Bereich beschränkt, welcher im Wesentlichen durch den Umfang des Kamins 11 bestimmt ist. Der zentrale Fettfilter 123 nach Figur 6B weist jedoch luftundurchlässige Randbereiche 123-1 auf, welche sich bis zu den Teilen des Haubenschirms 12 erstrecken, die dem Einzugsspalt 121 gegenüberliegen. D.h. die Umlenkung der im Betrieb angesaugten Luft vom Luftspalt 120 in den Luftkanal 125 geschieht bevor die Luft durch den Fettfilter 123 strömt. Ablagerungen, welche beim umlenken des Luftstroms anfallen, lagern sich bevorzugt auf den luftundurchlässigen Randbereichen 123-1 des Fettfilters 123 ab.

In den beiden Beispielen nach FIG. 6 werden Fettrückstände, welche sich im Betrieb in der Nähe des Randbereichs 120 des Haubenschirms 12 ablagern, bei der Reinigung des Fettfilters 123 ebenfalls entfernt. Daher stellen auch diese Beispiele im Vergleich mit dem bekannten Stand der Technik eine Verbesserung dar. Der Fettfilter 123 kann dabei auf bekannte Weise oder ebenfalls mit Hilfe einer Magnethalterung wie in den vorangehenden Beispielen beschrieben lösbar und wieder einsetzbar an dem Haubenschirm 12 befestigt sein.

In FIG. 7 wird dargestellt, dass sich die vorliegende Erfindung auch auf andere Dunstabzugsvorrichtungen mit spaltförmiger Einzugsöffnung und sich daran anschliessender Umlenkung der angesaugten Luft, welche nicht Decken- oder Wandmontiert sind, anwenden lässt. Das Beispiel von FIG. 7 stellt eine (in der Nähe der Kochstelleversenkbare) Tischabzugshaube oder Downdrafthaube 10 dar, welche als solche bekannt sind. Gleiche oder in ihrer Funktionsweise ähnlichem Elemente sind mit den gleichen Bezugszeichen markiert wie in den vorangehenden Beispielen. Das Beispiel zeigt eine Tischabzugshaube 10 mit einem Kamin 11, einem Gebläse 112 und einem Haubenschirm 12. Wie in den oben beschriebenen Beispielen ist der innere Bereich des Haubenschirms 12 mit dem Fettfilter 123 von der Kochstelle durch eine Abdeckplatte 13 abgeschirmt, so dass die Kochdämpfe bzw. Wrasen lediglich durch einen am oberen Rand der Tischhaube verlaufenden horizontalen Spalt 121 in die Haube 10 gesaugt werden. Von dort wird die angesaugte Luft in dem in diesem Beispiel vertikal verlaufenden Luftkanal 125 zwischen der Abdeckplatte 13 und dem Haubenschirm 12 umgelenkt. Wie durch die Pfeile angedeutet, passiert die angesaugte Luft dann den Fettfilter 123.

Der Wandbereich des Haubenschirms 12, welcher dem Einzugsspalt 121 gegenüberliegt, weist ein Einsatzteil 124 auf, in dem sich die Fettrückstände der angesaugten Luft, ablagern können. Das Einsatzteil 124 ist mittels einer magnetischen Verankerung 126 mit dem Rest des Haubenschirms 12 verbunden und kann durch Zug leicht vom Haubenschirm getrennt werden.

## Patentansprüche

1. Dunstabzugsvorrichtung (10) mit Randabsaugung, aufweisend mindestens eine spaltförmige Einzugsöffnung (121) für angesaugte Luft, welche entlang eines Randes einer zentralen luftundurchlässigen Abdeckplatte (13) verläuft, einen Haubenschirm (12) mit mindestens einem zentralen luftdurchlässigen Fettfilter (123), welcher einen Abzugsschacht oder Kamin (11) abschliesst, wobei zumindest ein zentraler Bereich des Fettfilters (123) und des Haubenschirms (12) im Betrieb durch die Abdeckplatte (13) von einer Kochstelle abgeschirmt ist, und mit der spaltförmigen Einzugsöffnung (121) durch einen Luftkanal (125) verbunden ist, dessen innere Begrenzungsflächen luftundurchlässige Flächen des Haubenschirms (12) und der Abdeckplatte (13) sind, und wobei die inneren Begrenzungsflächen so geformt sind, dass die der spaltförmige Einzugsöffnung (121) gegenüberliegenden Begrenzungsflächen einen durch die spaltförmigen Einzugsöffnung (121) eintretenden Luftstrom um mindestens 45 Grad umlenken, wobei umlenkende Teile der der spaltförmigen Einzugsöffnung (121) gegenüberliegenden Begrenzungsflächen des Luftkanals (125) zumindest teilweise bilden,
**dadurch gekennzeichnet, dass** die Dunstabzugsvorrichtung (10) zumindest ein Einsatzteil (124) umfasst, welches die umlenkende Teile bildet und vom Rest des Haubenschirms (12) und der Abdeckplatte (13) trenn- und wieder einsetzbar ist.

2. Dunstabzugsvorrichtung (10) nach Anspruch 1, wobei der Rand der zentralen luftundurchlässigen Abdeckplatte (13) auch einen Rand der spaltförmigen Einzugsöffnung (121) bildet.

3. Dunstabzugsvorrichtung (10) nach Anspruch 1 oder 2, wobei das Einsatzteil (124) im Bereich des Luftkanals (125) frei von Filterelementen oder Gittern gehalten ist, welche quer zum Luftkanals (125) orientiert sind.

4. Dunstabzugsvorrichtung (10) nach Anspruch 1 oder 2, wobei das Einsatzteil (124) noch einen quer zum Luftkanal (125) orientierten Fettabscheider (124-5) aufweist.

5. Dunstabzugsvorrichtung (10) nach einem der vorhergehendenden Ansprüche, wobei das Einsatzteil (124) und der Haubenschirm (12) eine gegenseitige Befestigung (124-4, 126) aufweist, welche durch Zug lösbar ist und durch Andrücken arretierbar ist.

6. Dunstabzugsvorrichtung (10) nach Anspruch 5, wobei die Befestigung ein negatives Profil (126) in einer Wand des Haubenschirms (12) aufweist, welches einem positiven Profil (124-4) des Einsatzteils (124) angepasst ist.

7. Dunstabzugsvorrichtung (10) nach Anspruch 5 oder 6, wobei die Befestigung (124-4, 126) mindestens ein (dauer)magnetisches Element aufweist.

8. Dunstabzugsvorrichtung (10) nach einem der vorhergehendenden Ansprüche, wobei die Abdeckplatte (13) einen Teil des Einsatzteils (124) im Betrieb abdeckt und beweglich oder ohne Hilfsmittel trennbar an dem Haubenschirm (12) befestigt ist.

9. Dunstabzugsvorrichtung (10) nach einem der vorhergehendenden Ansprüche, wobei die Dunstabzugsvorrichtung (10) eine zur Wandmontage oder zu Deckenmontage konfigurierte Dunstabzugshaube mit einem zentralen Kamin (11) ist, welcher an mindestens drei Seiten von dem Haubenschirm (12) umgegeben ist.

10. Dunstabzugshaube (10) nach einem der vorhergehendenden Ansprüche, wobei der zum Reinigen von der Dunstabzugsvorrichtung (10) trenn- und wieder einsetzbare Einsatzteil (124) aus spülmaschinenfestem Material besteht.

11. Dunstabzugshaube (10) nach einem der vorhergehendenden Ansprüche, mehrere baugleiche Einsatzteile (124) aufweisend, welche im eingesetzten betriebsbereiten Zustand entlang der spaltförmigen Einzugsöffnung (121) verteilt angebracht sind.

## Claims

1. Extractor hood device (10) with edge extraction, comprising at least one gap-shaped intake opening (121) for sucked air, which extends along an edge of a central air-impermeable cover plate (13), a hood screen (12) having at least one central air-permeable grease filter (123) which closes off an exhaust shaft or funnel (11), at least a central region of the grease filter (123) and of the hood screen (12) being shielded from a cooking zone by the cover plate (13) during operation and is connected to the gap-shaped intake opening (121) by an air duct (125), the inner boundary surfaces of which are air-impermeable surfaces of the hood screen (12) and the cover plate (13), and wherein the inner boundary surfaces are shaped such that the boundary surfaces opposite to the gap-shaped intake opening (121) deflect an air flow entering through the gap-shaped intake opening (121) by at least 45 degrees, wherein deflecting portions of the boundary surfaces opposite to the gap-shaped intake opening (121) form at least partially the boundary surfaces of the air duct (125),
**characterized in that** the extractor hood device (10) comprises at least one insert part (124) which forms the deflecting parts and can be separated from the rest of the hood screen (12) and the cover plate (13) and reinserted.

2. Extractor hood device (10) according to claim 1, wherein the edge of the central air-impermeable cover plate (13) also forms an edge of the gap-shaped intake opening (121).

3. Extractor hood device (10) according to claim 1 or 2, wherein the insert part (124) in the area of the air duct (125) is kept free of filter elements or grids, which are oriented transversely to the air duct (125).

4. Extractor hood device (10) according to claim 1 or 2, wherein the insert part (124) has a grease separator (124-5) oriented transversely to the air duct (125).

5. Extractor hood device (10) according to one of the preceding claims, wherein the insert part (124) and the hood screen (12) have a mutual fastening (124-4, 126) which is releasable by pulling and lockable by pressing.

6. Extractor hood device (10) according to claim 5, wherein the fastening comprises a negative profile (126) in a wall of the hood screen (12), which is adapted to a positive profile (124-4) of the insert part (124) .

7. Extractor hood device (10) according to claim 5 or 6, wherein the fastening (124-4, 126) comprises at least one (permanent) magnetic element.

8. Extractor hood device (10) according to one of the preceding claims, wherein the cover plate (13) covers a part of the insert part (124) in operation and is movably or without auxiliary means detachably attached to the hood screen (12).

9. Extractor hood device (10) according to one of the preceding claims, wherein the extractor hood device (10) is an extractor hood configured for wall mounting or ceiling mounting with a central funnel (11) which is surrounded on at least three sides by the hood screen (12).

10. Extractor hood (10) according to one of the preceding claims, wherein the insert part (124), which can be separated from the extractor hood device (10) for cleaning and inserted again, consists of dishwasher-proof material.

11. Extractor hood (10) according to one of the preceding claims, comprising a plurality of identically constructed insert parts (124) which, in the inserted operational state, are distributed along the gap-shaped intake opening (121).

## Revendications

1. Dispositif d'extraction de vapeurs (10) avec aspiration par les bords, présentant au moins une ouverture d'entrée en forme de fente (121) pour de l'air aspiré, laquelle s'étend le long d'un bord d'une plaque de recouvrement (13) centrale imperméable à l'air, un bandeau de hotte (12) avec au moins un filtre à graisse (123) central perméable à l'air, lequel termine un conduit d'évacuation ou une cheminée (11), dans lequel au moins une zone centrale du filtre à graisse (123) et du bandeau de hotte (12), pendant le fonctionnement, est protégée d'un poste de cuisson par la plaque de recouvrement (13), et est reliée à l'ouverture d'entrée en forme de fente (121) par un canal d'air (125), dont les surfaces de délimitation intérieures sont des surfaces imperméables à l'air du bandeau de hotte (12) et de la plaque de recouvrement (13), et dans lequel les surfaces de délimitation intérieures sont formées de sorte que les surfaces de délimitation opposées à l'ouverture d'alimentation en forme de fente (121) dévient un flux d'air entrant par l'ouverture d'entrée en forme de fente (121) d'au moins 45 degrés, dans lequel des parties de déviation des surfaces de délimitation du canal d'air (125) opposées à l'ouverture d'entrée en forme de fente (121) forment au moins en partie,
**caractérisé en ce que** le dispositif d'extraction de vapeurs (10) comprend au moins un insert (124), lequel forme les parties de déviation et peut être séparé du reste du bandeau de hotte (12) et de la plaque de recouvrement (13) et réinséré.

2. Dispositif d'extraction de vapeurs (10) selon la revendication 1, dans lequel le bord de la plaque de recouvrement (13) centrale imperméable à l'air forme également un bord de l'ouverture d'entrée en forme de fente (121) .

3. Dispositif d'extraction de vapeurs (10) selon la revendication 1 ou 2, dans lequel l'insert (124) est retenu dans la zone du canal d'air (125) exempte d'éléments filtres ou de grilles, lesquels sont orientés transversalement par rapport au canal d'air (125).

4. Dispositif d'extraction de vapeurs (10) selon la revendication 1 ou 2, dans lequel l'insert (124) présente encore un séparateur de graisse (124-5) orienté transversalement par rapport au canal d'air (125).

5. Dispositif d'extraction de vapeurs (10) selon l'une quelconque des revendications précédentes, dans lequel l'insert (124) et le bandeau de hotte (12) présentent une fixation (124-4, 126) réciproque, laquelle peut être détachée par traction et peut être bloquée par pression.

6. Dispositif d'extraction de vapeurs (10) selon la revendication 5, dans lequel la fixation présente un profil négatif (126) dans une paroi du bandeau de hotte (12), lequel est adapté à un profil positif (124-4) de l'insert (124) .

7. Dispositif d'extraction de vapeurs (10) selon la revendication 5 ou 6, dans lequel la fixation (124-4, 126) présente au moins un élément magnétique (permanent).

8. Dispositif d'extraction de vapeurs (10) selon l'une quelconque des revendications précédentes, dans lequel la plaque de recouvrement (13) recouvre une partie de l'insert (124) pendant le fonctionnement et est fixée au bandeau de hotte (12) de manière mobile ou séparable sans aide.

9. Dispositif d'extraction de vapeurs (10) selon l'une quelconque des revendications précédentes, dans lequel le dispositif d'extraction de vapeurs (10) est une hotte d'extraction de vapeurs configurée pour le montage mural ou pour un montage au plafond avec une cheminée centrale (11), laquelle est entourée sur au moins trois côtés par le bandeau de hotte (12).

10. Dispositif d'extraction de vapeurs (10) selon l'une quelconque des revendications précédentes, dans lequel l'insert (124) pouvant être séparé pour le nettoyage du dispositif d'extraction de vapeurs (10) et réinséré est constitué d'un matériau résistant au lave-vaisselle.

11. Dispositif d'extraction de vapeurs (10) selon l'une quelconque des revendications précédentes, présentant plusieurs inserts (124) de structure identique, lesquels sont montés de manière répartie le long de l'ouverture d'entrée en forme de fente (121) dans l'état inséré prêt à fonctionner.
